# FASCICULE DE BREVET EUROPEEN

(11) **EP 0 215 720 B1**
(45) Date de publication et mention de la délivrance du brevet: **25.04.1990**
(21) Numéro de dépôt: 86440074.2
(22) Date de dépôt: 29.08.1986
(51) Int. Cl.: E06B 3/48, E05D 15/26

(54) **Portes pliantes à deux vantaux**
Zweiflügelige Falttür
Folding door with two wings

(30) Priorité: 30.08.1985 FR 8513041
(43) Date de publication de la demande: 25.03.1987
(73) Titulaire: Chertemps, Claude, F-30129 Manduel (FR)
(72) Inventeur: Chertemps, Claude, F-30129 Manduel (FR)
(74) Mandataire: Arbousse-Bastide, Jean-Claude Philippe

(56) Documents cités:
- BE-A- 422 612
- BE-A- 554 686
- CH-A- 432 792
- US-A- 3 610 313

## Description

La présente invention concerne un dispositif apportant un perfectionnement dans la fermeture des portes pliantes à deux vantaux ou à deux fois deux vantaux utilisées notamment pour la fermeture de placards encastrés.

Selon une de ses applications préférentielles, mais non limitatives, elle vise un système permettant d'appliquer parfaitement le pourtour des vantaux sur le chambranle de la porte, supprimant tout jeu et entrebaillement. Ledit système apporte en plus un effet esthétique portes fermées si l'on souhaite dissimuler le chambranle.

Tous les mécanismes connus pour ce type de portes font appel à au moins un rail de guidage fixé dans la partie supérieure du chambranle et dans lequel vient coulisser un doigt ou un petit galet fixé à l'extrémité supérieure de la partie libre du vantail glissant. La configuration du rail est généralement telle que la combinaison rail-doigt ou galet maintienne suspendu le vantail glissant, soulageant les charnières de liaison des deux vantaux ainsi que les paumelles entre le chambranle et le vantail pivotant.

Toutes les fermetures connues utilisant ce système (voir BE-A 422 612 correspondant au préambule de la revendication 1) présentent toutefois l'inconvénient que leur bon fonctionnement nécessite l'existence d'un certain jeu entre la partie supérieure des vantaux, le rail de guidage et le chambranle..

La présente invention vise à. remédier à cet inconvénient en proposant un dispositif pour la fermeture des portes à deux vantaux repliables qui permette de masquer intégralement les pièces nécessaires à leur fonctionnement en assurant une fermeture sans jeu.

La présente invention a ainsi pour objet un dispositif pour la fermeture des portes à deux vantaux repliables, du type comprenant une glissière fixée dans la traverse haute du chambranle dans lequel peut coulisser un doigt de guidage solidaire du ventail glissant caractérisé en ce que le doigt de guidage termine un coulisseau dont il est perpendiculaire à l'axe longitudinal, ce coulisseau étant monté coulissant dans un support horizontal solidarisé à la partie supérieure de la face interne dudit vantail, à proximité de sa bordure.

La présente invention sera mieux comprise à la lecture de la description qui suit et qui se rapporte au dessin annexé, étant bien entendu que cette description ne présente aucun caractère limitatif vis-à- vis de l'invention.

Dans le dessin annexé:
- la figure 1 représente une porte comportant un dispositif selon l'invention, complètement ouverte, les deux vantaux repliés l'un sur l'autre.
- la figure 2 représente la même porte complètement fermée.
- la figure 3 représente une vue en perspective du doigt de guidage à coulisse.

Si on se réfère d'abord à la figure 1, on voit la partie fixe (1) de la porte ou chambranle, dans laquelle ont été vissées des fiches (2) ou charnières également vissées dans le vantail pivotant (3), permettant le pivotement de celui-ci par rapport au chambranle (1).

Sur ce vantail pivotant (3) et à l'opposé des fiches (2), une charnière (5) se trouve vissée permettant de le réunir au vantail glissant (4) en offrant la possibilité d'un débattement angulaire de 180_{°}.

Monté sur la charnière (5), le vantail glissant (4) est muni, à sa partie supérieure, d'un support (6) horizontal fixé sur sa face interne. La partie interne dudit support est constituée d'une glissière recevant un coulisseau (7) dont l'extrémité forme un doigt (8) perpendiculaire à son axe longitudinal XX_{'}. Le doigt (8) s'engage dans une glissière (9) fixée dans la traverse haute du chambranle.

Le fonctionnement de la porte en cours de fermeture ou d'ouverture s'effectue comme pour toutes les portes basées sur ce système. En fin de course de fermeture le dispositif selon l'invention permet au vantail glissant (4) de joindre le montant vertical (10) du chambranle (1), comme représenté sur la figure 2 où la glissière (9) du chambranle n'a pas été représentée.

Si on se réfère maintenant à la figure 3, on voit que le doigt à coulisse est constitué d'un corps ou support (6) creux de forme parallélépipédique formant une glissière à quatre faces qui reçoit un coulisseau (7) de forme également parallélépipédique dans sa partie de guidage. Ce coulisseau (7) se termine, à l'extérieur de la glissière (6) par un doigt cylindrique (8) perpendiculaire à l'axe longitudinal XX_{'} du coulisseau (7). A l'opposé, le coulisseau se prolonge par une tige (11) entourée d'un ressort hélicoïdal de compression (12) qui tend à pousser le coulisseau (7) vers l'extérieur mais pour limiter son débattement, une goupille cylindrique (13) passée au travers de la tige (11) vient buter sur la face arrière du corps ou support (6).

Pour permettre la fixation du corps ou support (6) sur le vantail glissant (4) ses faces latérales comportent deux trous (14) pour passage de vis et deux lumières (15) pour engager l'embout d'un tourne-vu

Par rapport aux systèmes connus, le dIspositif selon l'invention présente l'avantage appréciable d'être d'une pose très facile et rapide par simple vissage, sans entaille, et de permettre une ouverture complète par enlèvement, sans outil, de la goupille permettant la désolidarisation du vantail glissant du chambranle et l'accès complet à l'intérieur du placard pour un aménagement tel qu'une pose d'étagère.

A cet avantage s'ajoute celui offert par la possibilité de fixer au vantail glissant deux dispositifs de guidage haut et bas pour une meilleure tenue des vantaux, cette fixation s'opérant facilement, par simple vissage.

Le support du coulisseau terminé par le doigt de guidage, ainsi que le coulisseau et le doigt eux mêmes peuvent être réalisés en métal ou en une matière plastique dure, la préférence étant toutefois donnée au métal.

## Revendications

1. Dispositif pour la fermeture des portes à deux vantaux repliables, du type comportant une glissière (9) fixée dans la traverse haute du chambranle (1) dans lequel peut coulisser un doigt de guidage (8) solidaire du vantail glissant (4), caractérisé en ce que le doigt de guidage (8) termine un coulisseau (7) dont il est perpendiculaire à l'axe longitudinal XX', ce coulisseau (7) étant monté coulissant dans un support (6) horizontal solidarisé à la partie supérieure de la face interne du vantail glissant (4), à proximité de sa bordure.

2. Dispositif selon la revendication 1, caractérisé en ce que le support (6) et le coulisseau (7) ont tous deux une forme parallélépipédique, tandis que le doigt de guidage (8) terminant le coulisseau (7) est de forme cylindrique.

3. Dispositif selon la revendication 1 ou la revendication 2, caractérisé en ce que le coulisseau (7) se prolonge, du côté opposé au doigt de guidage (8), par une tige (11) qui est entourée d'un ressort hélicoïdal de compression (12) et qui traverse le support (6), une goupille (13) passée à travers de la tige (11) en limitant sa course en venant en butée sur la face arrière dudit support (6).

4. Dispositif selon l'une quelconque des revendications précédentes, caractérisé en ce qu'il peut être mis en place avec facilité, par simple vissage du support (6) sur le vantail glissant (4) au moyen de deux vis passant à travers deux orifices (14) ménagés dans l'une des faces latérales du support (6), en regard de deux lumières (15) ménagées dans la face latérale opposée pour permettre le passage d'un tournevis.

## Claims

1. A device for closing folding doors with two folding panels, of the kind comprising a guide rail (9) mounted in the upper jamb crossbeam (1) in which a guide (8) integral with the sliding panel (4) can slide, characterized in that the guide finger (8) ends a slide bar (7) to the longitudinal axis XX' of which it is perpendicular, this slide bar (7) being mounted on a horizontal holder (6) fastened to the upper part of the inner side of the sliding panel (4) close to its edge.

2. Device according to claim 1, characterized in that the holder (6) and the slide bar (7) both have a parallelepiped shape, while the guide finger (8) ending the slide bar (7) has a cylindrical shape.

3. Device according to claim 1 or claim 2, characterized in that the slide bar (7) is extended on the side opposite to the guide finger (8) by a rod (11) which is enclosed by a spiral compression spring (12) and which traverses the holder (6), a pin (13) passed through the rod (11) limiting its stroke by ab- uting the rear side of said holder (6).

4. Device according to any of the preceding claims, characterized in that it can be easily installed, by simply screwing the holder (6) on the sliding panel (4) by means of two screws passing through two holes (14) provided in one of the sides of the holder (6) opposite to two slots (15) provided in the opposite side to make it possible to pass a screwdriver. '

## Patentansprüche

1. Vorrichtung zum Schließen von zweiflügeligen Klapptüren, vom Typ, der eine Führungsschiene (9) enthält, die im Kopfriegel der Türstockverkleidung (1) befestigt ist, in die ein Führungsstift (8) gleiten kann, der aus einem Stück mit dem gleitenden Türflügel (4) ist, dadurch gekennzeichnet, daß der Führungsstift (8) einen Schieber (7) abschließt, zu dessen Längsachse XX' er senkrecht steht, wobei dieser Schieber (7) so montiert ist, daß er in eine waagerechte Halterung (6) gleitet, die am oberen Teil der Innenseite des gleitenden Türflügels (4), in Randnähe, angebracht ist.

2. Vorrichtung nach Anspruch 1, dadurch gekennzeichnet, daß die Halterung (6) und der Schieber (7) beide quaderförmig sind, während der Führungsstift (8), der den Schieber (7) abschließt, zylinderförmig ist.

3. Vorrichtung nach Anspruch 1 oder 2, dadurch gekennzeichnet, daß der Schieber (7) auf der dem Führungsstift (8) gegenüberliegenden Seite, durch eine Stange (11) verlängert wird, die von einer zylindrischen Schraubendruckfeder (12) umgeben ist und die Halterung (6) durchquert, wobei ein Stift (13) quer durch die Stange (11) geführt ist, der ihren Lauf stoppt, indem er auf der Rückseite der besagten Halterung (6) als Anschlag fungiert.

4. Vorrichtung nach einem der vorhergehenden Ansprüche, dadurch gekennzeichnet, daß er leicht zu montieren ist, durch einfaches Aufschrauben der Halterung (6) auf den gleitenden Türflügel (4) mittels zweier Schrauben, die durch zwei Schraubenöffnungen (14) geführt werden, die in einer der beiden Seitenflächen der Halterung (6) angebracht sind, gegenüber zweier Offnungen (15), die Zugang für einen Schraubenzieher bieten und in der gegenüberliegenden Randfläche angebracht sind.
